# EUROPÄISCHE PATENTSCHRIFT

(11) **EP 1 956 145 B1**
(45) Veröffentlichungstag und Bekanntmachung des Hinweises auf die Patenterteilung: **16.02.2011**
(21) Anmeldenummer: 08001768.4
(22) Anmeldetag: 31.01.2008
(51) Int. Cl.: E01F 7/04, E01F 8/02

(54) **Galerie für einen Steinschlag- oder Lawinenschutz**
Barrier for rock fall or avalanche protection
Galerie pour une protection contre les jets de pierre ou les avalanches

(30) Priorität: 09.02.2007 CH 2202007
(43) Veröffentlichungstag der Anmeldung: 13.08.2008
(73) Patentinhaber: Geobrugg AG, 8590 Romanshorn (CH)
(72) Erfinder: Roth, Andrea, 9322 Egnau (CH)
(74) Vertreter: Luchs, Willi

(56) Entgegenhaltungen:
- WO-A-00/43600
- WO-A-2004/007843
- JP-A- 3 081 405
- JP-A- 3 156 005
- JP-A- 4 289 305
- JP-A- 6 336 708
- JP-A- 11 021 825
- JP-A- 11 140 829
- JP-A- 2000 160 515

## Beschreibung

Die Erfindung betrifft eine Galerie für einen Steinschlag- oder Lawinenschutz gemäss dem Oberbegriff des Anspruches 1 (siehe z.B. JP-A-03156005).

In Bergregionen sind häufig Galerien anzutreffen, mit denen Verkehrswege wie Strassen oder Schienenwege vor Steinschlag, Felssturz und/oder Lawinen geschützt werden. Sie weisen jeweils eine Stahlbeton- oder Stahl decke auf, die mit einer Überdeckung versehen ist. Die Überdeckung, bei der es sich in der Regel um Aushubmaterial aus der Umgebung oder um Kies und Sand handelt, nimmt den Aufprall beispielsweise eines Steines dämpfend auf und bremst diesen ab, so dass die Stosslast vorteilhafter auf die Betondecke übertragen wird als beim direkten Aufprall.

In der Druckschrift JP-A-11 021825 ist ein Absorptionskörper mit reihenweise aufgestapelten zylindrischen Säcken aus jeweils einem geflochtene Material mit einer hohen Festigkeit, zum Beispiel Fiber oder Stahldrähte, in welchen ein nicht-verfestigendes Material, wie Erde und Sand, eingefüllt ist. Mit diesem gebildeten Absorptionskörper sollen fallende Steine aufgefangen werden. Nachteilig bei dieser Art von Absorption ist die aufwändige Herstellung dieser einzelnen Säcke, was bei einer grossflächigen Galerie unwirtschaftlich wäre. Zudem ergibt sich durch diese Kombination solcher Säcke mit Erde und Sand darin eingefüllt eine zu geringe Elastizität des Systems, so dass es notwendig wird, dass diese Säcke seitlich weichen bzw. wegfallen können.

Gemäss der Druckschrift JP-A-2000 160515 ist zwischen einem Felsen oder dergleiche und einer davon in einem Abstand angeordneten Wand ein Material eingefüllt und Verstärkungselemente vorgesehen, wobei letztere dabei quer zur Fallrichtung ausgerichtet und im Felsen bzw. bei der Wand in einer Pufferschicht gespannt sind. Auch dieses Absorptionssystem ist zu wenig elastisch, insbesondere weil diese Verstärkungselemente gespannt sind.

Bei diesen bekannten Dämpfungseinrichtungen wird u.a. Sand oder Erde verwendet. Solche Materialien eignen sich aber nicht für die Verwendung bei Galerien, weil bei einem Aufprall bzw. bei einem Impact eine zu ge-ringe Dämpfung bzw. die Übertragung der Aufprallenergie zu wenig absorbiert wird und damit die Gefahr einer Beschädigung der Betonkonstruktion der Galerie nicht gewährleistet wäre. Zudem eignen sich solche Materialien nicht, weil sie gewichtsmässig für eine Galerie zu schwer sind.

Der vorliegenden Erfindung liegt die Aufgabe zugrunde, eine Galerie der eingangs genannten Art zu schafen, die eine noch bessere Stosslastübertragung auf die Betondecke ermöglicht und bei der die durch den Aufprall beispielsweise des Steingutes entstehende Energie in hohem Masse absorbiert werden kann.

Diese Aufgabe wird erfindungsgemäss durch eine Galerie mit den Merkmalen des Anspruches 1 gelöst.

Weitere bevorzugte Ausgestaltungen der erfindungsgemässen Galerie bilden den Gegenstand der abhängigen Ansprüche.

Die erfindungsgemässe Galerie für einen Steinschlag- oder Lawinenschutz, bei der die Überdeckung der Betondecke lagenweise in Schichten übereinander und insbesondere in Modulen nebeneinander angeordnetes Dämpfmaterial sowie dazwischenliegendes Drahtgeflecht umfasst, ermöglicht eine besonders vorteilhafte Übertragung und Absorption der beim Aufprall entstehenden Kräfte, so dass die Betondecke schlanker ausgestaltet werden kann als bei herkömmlichen Galerien. Es besteht aber auch insbesondere dank geringerem Gewicht die Möglichkeit, bestehende Galerien (in der Regel ohne zusätzliche teure statische Verstärkungen) mit den Dämpfmaterialschichten und dem dazwischenliegenden Drahtgeflecht so nachzurüsten, dass sie über eine höhere Energieabsorptionskapazität verfügen.

Als Dämpfmaterial wird ein möglichst leichtes Material mit geringer spezifischer Dichte von < 1'200 kg/m3, vorzugsweise Schaumglas verwendet, welches etwa siebenmal leichter ist als Kies. Für das Drahtgeflecht werden in einer besonders bevorzugten Weise Drähte aus einem hochfesten Stahl verwendet, die bei einem relativ kleinen Durchmesser und entsprechend kleinem Gewicht hohe Festigkeit aufweisen.

Die Erfindung wird nachfolgend anhand der Zeichnung näher erläutert. Es zeigen:
- Fig. 1: schematisch ein Ausführungsbeispiel einer herkömmlichen Galerie für einen Steinschlag- oder Lawinenschutz im vertikalen Querschnitt;
- Fig. 2: schematisch ein erstes Ausführungsbeispiel einer erfindungsgemässen Galerie im vertikalen Querschnitt;
- Fig. 3: schematisch ein zweites Ausführungsbeispiel einer erfindungsgemässen Galerie im vertikalen Querschnitt;
- Fig. 4: einen Teil der Galerie nach Fig. 3 im Schnitt nach Linie IV-IV in Fig. 3; und
- Fig. 5: ein Ausführungsbeispiel eines Drahtgeflechtes für die Galerie nach Fig. 2 oder 3.

Fig.1 , zeigt ein Ausführungsbeispiel einer herkömmlichen Galerie 1 für einen Steinschlag- oder Lawinenschutz, wie sie oft in Bergregionen z.B. zum Schutze von Verkehrswegen anzutreffen sind. Sie umfasst eine in der Regel von Stützen 2, 3 oder von Tragwänden getragene Betondecke 4, die mit einer Überdeckung 5 versehen ist. Die Überdeckung 5, bei der es sich in der Regel um Aushubmaterial aus der Umgebung oder um Kies/Sand handelt, wird von nach oben vorstehenden Wänden der Betondecke 4 gehalten, von denen lediglich die sich in Längsrichtung der Galerie bzw. der Betondecke erstreckende Wand 6 aus Fig. 1 ersichtlich ist. Die Überdeckung 5 nimmt den Aufprall beispielsweise eines Steines dämpfend auf und bremst diesen ab, so dass die Stosslast vorteilhafter auf die Betondecke übertragen wird als beim direkten Aufprall. Wie Fig. 1 zeigt, weist die Überdeckung 5 von einer gestrichelt angedeuteten Felswand in Richtung zum Strassenrand beispielsweise bzw. bis zu der vorstehend erwähnten Wand 6 der Betondecke 1 ein Gefälle, um Wasseransammlung zu vermeiden.

Bei einer erfindungsgemässen, in Fig. 2 dargestellten Galerie 1', die wiederum eine Betondecke 4' mit einer Überdeckung 5' aufweist, umfasst die Überdeckung 5' lagenweise in Schichten 10, 10' übereinander angeordnetes Dämpfmaterial sowie dazwischenliegendes Drahtgeflecht 11, 11', die von nach oben vorstehenden Wänden der Betondecke 4' gehalten werden, von denen wiederum lediglich die Randwand 6' aus Fig. 2 ersichtlich ist. Zuoberst kann wiederum - allerdings in einer sehr dünnen Abdeckschicht - das Aushubmaterial aus der Umgebung oder Kies aufgeschichtet werden und das Gefälle bilden, wobei auch die oberste Schicht 10' oder Schichten das Gefälle bilden können, in dem sie vom Felsrand 7 nicht ganz zu der Randwand 6' ausgelegt werden.

Als Dämpfmaterial wird vorzugsweise Schaumglas mit einer Dichte von ca. 250-350 kg/m3 verwendet, welches etwa siebenmal leichter ist als Kies. Es sind aber auch andere sehr leichte Baumaterialien und/oder Kombinationen davon verwendbar, so zu Beispiel auch Bodengemische mit Styropor oder dergleichen.

Das zwischen den einzelnen Schichten 10, 10' angeordnete und mit Vorteil auch auf der obersten Schicht 10' bzw. Schichten aufliegende Drahtgeflecht wird vorzugsweise aus Stahldrähten geflochten oder aus Drahtlitzen, Drahtseilen oder Drahtbündeln, die zwei oder mehrere Stahldrähte umfassen, und kann rechteckige, dreieckige, polygon- und/oder rautenförmige Maschen bilden.

Besonders vorteilhaft ist es, wenn Drähte aus hochfestem Stahl mit einer Nennfestigkeit zwischen 900 bis 3'000 N/mm² (DIN-Norm 2078, oder Federstahldrähte nach der DIN-Norm 17223) verwendet werden, d.h. wenn das Drahtgeflecht 11 aus derartigen Stahldrähten geflochten ist oder die Drahtlitzen, Drahtseile oder Drahtbündel für das Geflecht 11 zumindest teilweise derartige Stahldrähte umfassen. Dies erlaubt, bei gleicher Festigkeit wesentlich dünnere Drähte zu verwenden, so dass auch das Gewicht des lose zwischen die Dämpfmaterial-Schichten 10 eingelegten Drahtgeflechtes 11 reduziert werden kann.

Eine besonders bevorzugte Ausführungsform des Drahtgeflechtes 11 ist in Fig. 5 veranschaulicht. Gemäss Fig. 5 ist das Drahtgeflecht 11 aus wendelförmig gebogenen Drähten 15, 16, 17, 18 etc. vorzugsweise aus hochfestem Stahl geflochten, die einen Steigungswinkel α (vorzugsweise 25° bis 35°) aufweisen und rautenförmige Maschen 14 bilden. Es werden jeweils zwei benachbarte Drähte 15, 16; 16, 17; 17, 18 etc. im Bereich A ihrer Biegungen zueinander gelenkig gehalten. Die Drähte 15 bis 18 sind an ihren Enden mit Schlaufen oder Knoten 15a, 16a, 17a, 18a etc. versehen und durch diese paarweise miteinander gelenkig verbunden. Das Drahtgeflecht 11 lässt sich somit für den Transport problemlos zusammenlegen oder zusammenrollen. Das Drahtgeflecht 11 weist eine dreidimensionale Struktur mit einer Dicke auf, die ein Mehrfaches der Drahtdicke beträgt. Diese Ausgestaltung trägt zu der optimalen Kräfteübertragung zwischen dem Drahtgeflecht und dem Dämpfmaterial bei, so dass sich die beim Aufprall auf die Überdeckung 5' übertragenen Kräfte optimal ausweiten können.

Dank der vorteilhaften Übertragung und Absorption der beim Aufprall entstehenden Kräfte kann die Betondecke 4 der erfindungsgemässen Galerie 1' schlanker ausgestaltet werden als bei der herkömmlichen Galerie 1. Es besteht aber auch durchaus die Möglichkeit, bestehende Galerien mit den Dämpfmaterialschichten und dem dazwischenliegenden Drahtgeflecht nachzurüsten, womit in der Regel auf zusätzliche teure statische Verstärkungen (beispielsweise an der Stahlbetonstruktur der Galerie) verzichtet werden kann.

Ein weiteres Ausführungsbeispiel einer erfindungsgemässen Galerie 1 " ist in Fig. 3 und 4 gezeigt. Auch bei dieser Variante umfasst die Überdeckung 5" das Dämpfmaterial, vorzugsweise Schaumglas, welches hier jedoch in korbartige Module 20, 20', 20" eingefüllt ist, die aus einem Drahtgeflecht angefertigt und in Schichten 21, 22 wabenartig übereinander angeordnet sind. Beim dargestellten Ausführungsbeispiel sind zwei solche Schichten 21, 22 vorhanden.

Die korbartigen Module 20, 20', 20" sind vorzugsweise im Querschnitt rund, wie Fig. 4 zeigt, was jedoch nicht zwingend notwendig ist. Sie können unterschiedliche Durchmesser aufweisen. Um das Gefälle zu bilden, sind die näher zur Felswand 7 angeordneten Module 20" der oberen Schicht 22 beispielsweise höher als die näher zur Randwand 6' angeordneten Module 20. Zwischen den Modulschichten 21, 22 ist wiederum das Drahtgeflecht 11 lose eingelegt, das demjenigen nach Fig. 2 entspricht und wie bereits beschrieben ausgebildet werden kann. Auch auf den obersten Modulen 20, 20" liegt jeweils ein derartiges Drahtgeflecht 11', 11" auf.

Beim Drahtgeflecht der korbartigen Module 20, 20', 20" kann es sich um das gleiche Drahtgeflecht handeln wie bei dem zwischen den Modulschichten 21, 22 liegenden Drahtgeflecht 11, und zwar vorzugsweise um ein Geflecht aus Drähten aus hochfestem Stahl.

Ein Drahtgeflecht sowohl für die Schichten wie auch für die korbartigen Module könnte auch derart ausgebildet sein, dass ein im wesentlichen gerades längliches Verstärkungselement bei mindestens einigen der miteinander verflochtenen Drahtelementpaare im Anlenkungsbereich der beiden wendelförmigen Drähte bzw. Drahtelemente hindurchgeführt ist, durch welches die rautenförmigen Maschen in dreieckigen Maschen aufgeteilt werden.

Des weiteren könnte das Drahtgeflecht aus Drahtlitzen, aus Drahtbündeln, aus Drahtseilen oder ähnlichem geflochten sein, welche zwei oder mehrere Drähte oder Drahtlitzen aus Stahl umfassen, wie dies in der Druckschrift EP-A-1 628 790 geoffenbart ist.

Das Geflecht kann im Rahmen der Erfindung auch aus rechteckigen, dreieckigen, polygon- und/oder rautenförmigen Maschen 4 bestehen. Es könnte auch eine wabenförmige oder hexagonale Ausbildung wie bei Gartenhagnetzen aufweisen.

Auch bei dieser Variante wird eine vorteilhafte Übertragung und Absorption der beim Aufprall entstehenden Kräfte sichergestellt, so dass die Betondecke 4' schlanker ausgestaltet werden kann als bei der herkömmlichen Galerie 1, wobei auch bestehende Galerien in der aus Fig. 3 und 4 ersichtlichen Weise nachgerüstet werden können.

## Patentansprüche

1. Galerie für einen Steinschlag- oder Lawinenschutz, mit einer Betondecke (4; 4'), die mit einer Überdeckung (5; 5'; 5") versehen ist, welche lagenweise in Schichten (10, 10'; 21, 22) übereinander und insbesondere in Modulen (20, 20', 20") nebeneinander angeordnetes Dämpfmaterial umfasst, wobei das vorzugsweise Schaumglas enthaltende Dämpfmaterial mit Dämpfungseigenschaften eine spezifisch Dichte von weniger als 1'200 kg/m³ aufweist **dadurch gekennzeichnet, dass**
die lagenweise übereinander angeordneten Schichten (10, 10'; 21, 22) jeweils ein dazwischenliegendes Drahtgeflecht, vorzugsweise für jede Schicht, umfassen.

2. Galerie nach Anspruch 1, **dadurch gekennzeichnet, dass** das Drahtgeflecht (11) rechteckige, dreieckige, polygon- und/oder rautenförmige Maschen bildet.

3. Galerie nach Anspruch 1 oder 2, **dadurch gekennzeichnet, dass** das Drahtgeflecht (11) aus Stahldrähte (15, 16, 17, 18) geflochten ist, oder aus Drahtlitzen, Drahtseilen oder Drahtbündeln, die zwei oder mehrere Stahldrähte umfassen.

4. Galerie nach Anspruch 3, **dadurch gekennzeichnet, dass** das Drahtgeflecht (11) aus einzelnen wendelförmig gebogenen Drähten (15, 16, 17, 18), Drahtlitzen, Drahtseilen oder Drahtbündeln geflochten ist, wobei jeweils zwei benachbarte wendelförmige Drähte (15, 16; 16, 17; 17, 18), Drahtlitzen, Drahtseile oder Drahtbündel zueinander gelenkig gehalten und an ihren Enden mit Schlaufen oder Knoten (15a, 16a, 17a, 18a) versehen sind, und die miteinander verflochtenen wendelförmigen Drähte (15, 16, 17, 18), Drahtlitzen, Drahtseile oder Drahtbündel paarweise über diese Endelemente (15a, 16a, 17a, 18a) miteinander gelenkig verbunden sind.

5. Galerie nach Anspruch 4, **dadurch gekennzeichnet, dass** das Drahtgeflecht (11) eine Dicke aufweist, die mehr als das Doppelte der Drahtdicke beträgt.

6. Galerie nach einem der Ansprüche 1 bis 5, **dadurch gekennzeichnet, dass** das Drahtgeflecht (11) Drähte aus hochfestem Stahl mit einer Nennfestigkeit zwischen 900 bis 3'000 N/mm² umfasst.

7. Galerie nach einem der Ansprüche 1 bis 6, **dadurch gekennzeichnet, dass** das lose Dämpfmaterial von nach oben vorstehenden Wänden (6') der Betondecke (4') gehalten ist, wobei zwischen den einzelnen Schichten (10, 10') dieses Dämpfmaterials jeweils ein Drahtgeflecht (11) eingelegt ist.

8. Galerie nach Anspruch 7, **dadurch gekennzeichnet, dass** auf dem Dämpfmaterial oberseitig ebenfalls ein Drahtgeflecht (11, 11') aufliegt.

9. Galerie nach einem der Ansprüche 1 bis 6, **dadurch gekennzeichnet, dass** das Dämpfmaterial in nebeneinander angeordnete, korbartige Module (20, 20', 20") aus einem Drahtgeflecht eingefüllt ist, die schichtweise übereinander angeordnet sind und von nach oben vorstehenden Wänden (6') der Betondecke (4') gehalten werden, wobei zwischen den Modulschichten (21, 22) jeweils ein Drahtgeflecht (11) eingelegt ist.

10. Galerie nach Anspruch 9, **dadurch gekennzeichnet, dass** auf den obersten Modulen (20", 20) ebenfalls ein Drahtgeflecht (11', 11") aufliegt.

11. Galerie nach Anspruch 9 oder 10, **dadurch gekennzeichnet, dass** das Drahtgeflecht der korbartigen Module (20, 20', 20") gleich ist, wie das zwischen den Modulschichten (21, 22) liegende Drahtgeflecht und vorzugsweise aus Drähten aus hochfestem Stahl mit einer Nennfestigkeit zwischen 900 bis 3'000 N/mm² geflochten ist.

## Claims

1. Gallery for protection against rock fall or avalanche, with a concrete roof (4; 4'), which having a cover (5; 5'; 5"), which comprises damping material, which is arranged on top of each other in layers by layers (10, 10'; 21, 22) and in particular in modules (20; 20'; 20") next to each other, whereby the damping material preferably containing cellular glass with damping properties having a relative density of less than 1'200 kg/m³, **characterized in that**
each of the layers (10, 10'; 21, 22) arranged on top of each other in layers comprising an intermediate lying wire netting, preferably for each layer.

2. Gallery according to claim 1, **characterized in that** the wire netting (11) having rectangle, triangular, polygon- and/or rhombic formed meshes.

3. Gallery according to claim 1 or 2, **characterized in that** the wire netting (11) is woven from steel wires (15, 16, 17, 18), or from wire strands, wire cables or wire bundles, which comprising two or more steel wires.

4. Gallery according to claim 3, **characterized in that** the wire netting (11) is woven from single helically bent wires (15, 16, 17, 18), wire strands, wire cables or wire bundles, whereby in each case two neighboring helically bent wires (15, 16; 16, 17; 17, 18), wire strands, wire cables or wire bundles, are flexibly connected one to each other and at their ends in loops or knots (15a, 16a, 17a, 18a), and these interwoven helically bent wires (15, 16; 16, 17; 17, 18), wire strands, wire cables or wire bundles are flexibly connected with one another at their ends in pairs via end elements (15a, 16a, 17a, 18a).

5. Gallery according to claim 4, **characterized in that** the wire netting (11) has a thickness, which amounts more than the double of the wire thickness.

6. Gallery according to anyone of the claims 1 to 5, **characterized in that** the wire netting (11) comprising wires made of high tensile steel with a nominal tensile strength between 900 to 3'000 N/mm².

7. Gallery according to anyone of the claims 1 to 6, **characterized in that** the incoherent damping material is fixed by upwards protruding walls (6') of the concrete roof (4'), whereby between each of the layers (10, 10') of the damping material a wire netting (11) is lied.

8. Gallery according to claim 7, **characterized in that** a wire netting (11, 11') is lying on the top of the damping material.

9. Gallery according to anyone of the claims 1 to 6, **characterized in that** the damping material is filled in one to each other arranged basket modules (20, 20', 20") of a wire netting, which are arranged on top of each other in layers and are fixed by upwards protruding walls (6') of the concrete roof (4'), whereby between each of the module layers (21, 22) a wire netting (11) is lied.

10. Gallery according to claim 9, **characterized in that** a wire netting (11', 11") lying on the top modules (20", 20).

11. Gallery according to claim 9 or 10, **characterized in that** the wire netting of the basket modules (20, 20', 20") is the same like the wire netting between the module layers (21, 22) and is preferably woven from wires made of high tensile steel with a nominal tensile strength between 900 to 3'000 N/mm².

## Revendications

1. Galerie pour une protection contre les jets de pierre ou les avalanches, comprenant une dalle béton (4 ; 4') pourvue d'un revêtement (5 ; 5' ; 5") comportant un matériau amortisseur superposé en couches (10, 10' ; 21, 22) et notamment juxtaposé en modules (20, 20', 20"), le matériau amortisseur doté de propriétés d'amortissement et contenant de préférence du verre multicellulaire comprenant une densité spécifique d'au moins 1200 kg/m³, **caractérisée en ce que**
les couches (10, 10' ; 21, 22) superposées comportent respectivement un treillis métallique situé entre celles-ci, de préférence pour chaque couche.

2. Galerie selon la revendication 1, **caractérisée en ce que** le treillis métallique (11) forme des mailles rectangulaires, triangulaires, polygonales et/ou en forme de losange.

3. Galerie selon la revendication 1 ou 2, **caractérisée en ce que** le treillis métallique (11) est tressé à partir de fils d'acier (15, 16, 17, 18), ou à partir de fils de Litz, de câbles métalliques ou de faisceaux de fils comportant au moins deux fils d'acier.

4. Galerie selon la revendication 3, **caractérisée en ce que** le treillis métallique (11) est tressé à partir de fils individuels courbés de façon hélicoïdale (15, 16, 17, 18), fils de Litz, câbles métalliques ou faisceaux de fils, respectivement deux fils hélicoïdaux adjacents (15, 16 ; 16, 17 ; 17, 18), fils de Litz, câbles métalliques ou faisceaux de fils étant maintenus de manière articulée les uns par rapport aux autres et pourvus à leurs extrémités de boucles ou de noeuds (15a, 16a, 17a, 18a), et les fils hélicoïdaux tressés ensemble (15, 16, 17, 18), fils de Litz, câbles métalliques ou faisceaux métalliques étant reliés ensemble de manière articulée par paire par l'intermédiaire de ces éléments d'extrémité (15a, 16a, 17a, 18a).

5. Galerie selon la revendication 4, **caractérisée en ce que** le treillis métallique (11) comprend une épaisseur supérieure au double de l'épaisseur du fil.

6. Galerie selon l'une quelconque des revendications 1 à 5, **caractérisée en ce que** le treillis métallique (11) comporte des fils en acier très résistant doté d'une résistance nominale comprise entre 900 et 3000 N/mm².

7. Galerie selon l'une quelconque des revendications 1 à 6, **caractérisée en ce que** le matériau d'amortissement lâche est maintenu par les parois (6') en saillie vers le haut de la dalle béton (4'), respectivement un treillis métallique (11) étant inséré entre chaque couche (10, 10') de ce matériau d'amortissement.

8. Galerie selon la revendication 7, **caractérisée en ce qu'**un treillis métallique (11, 11') repose également côté supérieur sur le matériau d'amortissement.

9. Galerie selon l'une quelconque des revendications 1 à 6, **caractérisée en ce que** le matériau d'amortissement est versé dans des modules de type cage (20, 20', 20") juxtaposés, composés d'un treillis métallique, superposés en couches et maintenus par des parois (6') en saillie vers le haut de la dalle béton (4'), respectivement un treillis métallique (11) étant inséré entres les couches de module (21, 22).

10. Galerie selon la revendication 9, **caractérisée en ce qu'**un treillis métallique (11', 11 ") repose également sur les modules les plus hauts (20", 20).

11. Galerie selon la revendication 9 ou 10, **caractérisée en ce que** le treillis métallique des modules de type cage (20, 20', 20") est le même que le treillis métallique situé entre les couches de modules (21, 22) et de préférence tressé à partir de fils en acier très résistant doté d'une résistance nominale comprise entre 900 et 3000 N/mm².
